# EUROPÄISCHE PATENTSCHRIFT

(11) **EP 1 205 537 B1**
(45) Veröffentlichungstag und Bekanntmachung des Hinweises auf die Patenterteilung: **08.03.2006**
(21) Anmeldenummer: 01126163.3
(22) Anmeldetag: 03.11.2001
(51) Int. Cl.: C11D 3/12, C11D 3/02, C11D 7/08, C11D 3/20, C11D 3/37, C11D 3/36, C11D 17/00

(54) **Builder-Zusammensetzung**
Builder composition
Composition d' adjuvant

(30) Priorität: 14.11.2000 DE 10056346
(43) Veröffentlichungstag der Anmeldung: 15.05.2002
(73) Patentinhaber: Clariant GmbH, 65929 Frankfurt am Main (DE)
(72) Erfinder: Bauer, Harald, Dr., 50170 Kerpen (DE); Holz, Josef, DI., 50374 Erftstadt (DE); Schimmel, Günther, Dr., 50374 Erftstadt (DE)
(74) Vertreter: Mikulecky, Klaus

(56) Entgegenhaltungen:
- EP-A- 0 578 986
- EP-A- 0 614 965
- EP-A- 0 849 355
- EP-A- 1 004 655
- EP-A- 1 113 068
- DE-A- 19 942 796
- GB-A- 2 318 363
- US-A- 5 378 388
- US-A- 5 540 855
- US-A- 5 776 893
- US-A- 5 900 399

## Beschreibung

Der Zwang zum Energiesparen bei Wasch- und Reinigungsprozessen, z.B. beim maschinellen Waschen von Textilien und Spülen von Geschirr, erfordert eine immer stärkere Senkung des Wasserverbrauchs. Wasch- und Reinigungsmittel, die auf wasserunlöslichen Buildersystemen wie Zeolith oder teillöslichen Systemen wie kristallinem schichtförmigem Natriumdisilicat basieren, stoßen damit zusehends an die Grenze ihrer Leistungsfähigkeit. Als negative Folge der Senkung des Wasserverbrauchs beobachtet man z.B. beim Waschen von Textilien - insbesondere bei dunkel gefärbten Textilien - weiße Rückstände auf den Geweben, die von nicht aufgelöstem oder schlecht dispergiertem Builder stammen.

Aufgabe der vorliegenden Erfindung war es, eine Builder-Zusammensetzung bereitzustellen, die ein verbessertes Löserückstandsverhalten zeigt.

EP 0 650 926 beschreibt die Granulierung von kristallinem schichtförmigem Natriumdisilicat durch Rollkompaktierung unter Zugabe von Härtungsmitteln wie Wasser, Kieselsol, Kieselgel, Tenside, Wasserglas, Maleinsäure-Acrylsäure-Polymere und anderen Copolymeren. Ziel ist die Herstellung eines gegen mechanischen Abrieb resistenten Granulates.

EP 0 849 355 beschreibt eine pulverförmige Wasch- und Reinigungsmittel-Komponente, dadurch gekennzeichnet, dass sie ein Reaktionsprodukt aus einem alkalischem Silikat und einem sauren Polycarboxylat enthält. Die Schrift beschreibt ein Herstellverfahren, das dadurch gekennzeichnet ist, dass man auf ein alkalisches Silicat eine saure Polycarboxylatlösung aufbringt, wobei bevorzugt mit einem Feststoffmischer und einer Aufdüsevorrichtung gearbeitet wird. Schichtsilikate, die mit einem sauren Polycarboxylat behandelt sind, werden auch in DE 199 42 796 beschrieben.

Aus EP 578 986 ist die Behandlung von kristallinen Schichtsilikaten mit verschiedenen Säuren, u.a. auch mit Schwefelsäure beschrieben. In den Vergleichsbeispielen von US 5 776 893 ist die Hydrolyse von delta-Na-disilikat mit Salzsäure beschrieben. In beiden Fällen fehlt jeder Hinweis auf eine thermische Nachbehandlung.

US 5,540,855 beschreibt eine teilchenförmige Zusammensetzung bestehend aus kristallinem Schichtsilicat und einem festen in Wasser ionisierbaren Material ausgewählt aus der Gruppe der organischen Säuren, wobei das Mischungsverhältnis von Silicat zu Säure etwa 3.5:1 und der Gehalt an nichtgebundener Feuchte weniger als 5 Gew.-% beträgt.

Überraschenderweise wurde nun gefunden, dass Builder-Zusammensetzungen auf Basis von kristallinem schichtförmigem Natriumsilicat, die dadurch erhältlich sind, dass man kristallines schichtförmiges Natriumsilicat mit Wasser und einer sauren, H'-abgebenden Komponente in einem bestimmten Verhältnis miteinander in Kontakt bringt, wobei die so erhaltenen Builder-Zusammensetzungen vorteilhafterweise anschließend thermisch und gegebenenfalls mechanisch nachbehandelt werden, ein verbessertes Löserückstandsverhalten zeigen.

Gegenstand der Erfindung ist demnach eine Builder-Zusammensetzung erhältlich durch miteinander in Kontakt bringen, von
a) kristallinem schichtförmigem Natriumsilikat der Formel NaMSiₓO₂ₓ₊₁·yH₂O, wobei M Natrium oder Wasserstoff, x eine Zahl von 1,9 bis 4 und y eine Zahl von 0 bis 20 bedeuten,
b) Wasser und
c) Natriumhydrogensulfat oder Schwefelsäure als saure H⁺-abgebende Komponente, wobei das
d) molare Verhältnis vom kristallinen schichtförmigen Natriumsilikat a) zur Gesamtmenge der abgebbaren H⁺ der sauren Komponente c) 4: 1 bis 1000 : 1 beträgt, das
e) molare Verhältnis vom Wasser b) zur Gesamtmenge der abgebbaren H⁺ der sauren Komponente c) 3 : 1 bis 1000 : 1 beträgt und
f) das so behandelte Natriumsilikat einer Wärmebehandlung bei 30 bis 400°C während einer Zeit von 0,5 bis 1000 min unterwirft und
g) das so erhaltene Natriumsilikat kompaktiert und mahlt, wobei die Kompaktierung und Hahlung entweder von oder nach der Wärmebehandlung durch geführt wird.

Das in Kontakt bringen der Komponenten a), b) und c) kann durch alle Verfahren erfolgen, die einen ausreichenden Kontakt der Komponenten untereinander gewährleisten. Erwähnt seien hier nur Misch-, Spritz- und Sprühtechniken.

Das Wasser b) und/oder die saure Komponente c) können auch im gas- bzw. dampfförmigen Zustand mit dem kristallinen schichtförmigen Natriumsilicat a) in Kontakt gebracht werden.

Vorteilhafterweise werden die Komponenten a), b) und c) durch mischen miteinander in Kontakt gebracht.
Geeignete Mischer sind z.B. Lödige-Mischer, Pflugscharmischer, Eyrich-Mischer und Schugi-Mischer.
Bevorzugt betragen die Mischzeiten 0.5 s bis 60 min, besonders bevorzugt 2 s bis 30 min.

Beim Mischen sind alle Mischvarianten denkbar, die eine ausreichende Durchmischung der Komponenten a), b) und c) gewährleisten.
Bei einer bevorzugten Ausführungsform werden zuerst die saure Komponente c) und das Wasser b) vermischt und anschließend wird die so erhaltene Mischung mit dem kristallinen schichtförmigen Natriumsilicat a) vermischt.
In einer weiteren Ausführungsform wird zunächst die saure Komponente c) mit dem kristallinen schichtförmigen Natriumsilicat a) vermischt und anschließend wird das Wasser b) nachgemischt.
In einer weiteren Ausführungsform wird zunächst das Wasser b) mit dem kristallinen schichtförmigen Natriumsilicat a) vermischt und anschließend wird die saure Komponente c) nachgemischt.
Ebenfalls möglich ist eine Ausführungsform bei der die saure Komponente c) mit einem Teil des Wassers b) vermischt wird, danach mit dem kristallinen schichtförmigen Natriumsilicat a) vermischt wird und schließlich der Rest des Wassers b) nachgemischt wird.

Die Zugabe vom Wasser b) und der sauren Komponente c) zum kristallinen schichtförmigen Natriumsilicat a) kann bei Umgebungstemperatur erfolgen, jedoch auch bei erhöhter Temperatur. Bevorzugt sind Temperaturen von 0 bis 400°C, besonders bevorzugt von 10 bis 200°C. Die Wärme kann durch externe Heizung eingebracht werden. Gegebenenfalls können alle Komponenten oder auch nur einzelne vorgeheizt werden.

Die Einhaltung der unter den Punkten d) und e) genannten molaren Verhältnisse ist von wesentlicher Bedeutung für die Erfindung.
Das molare Verhältnis d) vom kristallinen schichtförmigen Natriumsilikat a) zur Gesamtmenge der abgebbaren H⁺ der sauren Komponente c) beträgt bevorzugt 5:1 bis 550 :1, besonders bevorzugt 15:1 bis 150:1.
Das molare Verhältnis e) vom Wasser b) zur Gesamtmenge der abgebbaren H⁺ der sauren Komponente c) beträgt bevorzugt 4:1 bis 110:1, besonders bevorzugt 6:1 bis 85:1.

Bevorzugt handelt es sich bei den Natriumsilikaten a) um solche mit x-Werten von 2, 3 oder 4. Besonders bevorzugt sind Natriumdisilikate Na₂Si₂O₅*yH₂O mit x gleich 2. Bei den Natriumsilikaten a) kann es sich auch um Mischungen handeln.

Kristallines schichtförmiges Natriumdisilikat setzt sich aus wechselnden prozentualen Anteilen der polymorphen Phasen alpha, beta, delta und epsilon zusammen. In kommerziellen Produkten können auch amorphe Anteile enthalten sein.

Bevorzugte kristalline schichtförmige Natriumsilikate a) enthalten 0 bis 40 Gew.-% alpha-Natriumdisilikat, 0 bis 40 Gew.-% beta-Natriumdisilikat, 40 bis 100 Gew.-% delta- Natriumdisilikat und 0 bis 40 Gew.-% amorphe Anteile.
Besonders bevorzugte kristalline schichtförmige Natriumsilikate a) enthalten 7 bis 21 Gew.-% alpha-Natriumdisilikat, 0 bis 12 Gew.-% beta-Natriumdisilikat und 65 bis 95 Gew.-% delta-Natriumdisilikat.
Insbesondere bevorzugt sind kristalline schichtförmige Natriumsilicate a) mit einem Gehalt von 80 bis 100 Gew.-% delta-Natriumdisilicat.

In einer weiteren Ausführungsform können auch kristalline schichtförmige Natriumsilicate a) mit einem Gehalt von 80 bis 100 Gew.-% beta-Natriumdisilicat verwendet werden.

Das vorgenannte alpha-Natriumdisilikat entspricht dem in der EP-B-0 164 514 beschriebenen Na-SKS-5, charakterisiert durch die dort wiedergegebenen Röntgenbeugungsdaten, die dem alpha-Na₂Si₂O₅ zugeordnet werden, dessen Röntgenbeugungsdiagramme beim Joint Commitee of Powder Diffraction Standards mit den Nummern 18-1241, 22-1397, 22-1397A, 19-1233, 19-1234 und 19-1237 registriert sind.
Das vorgenannte beta-Natriumdisilikat entspricht dem in der EP-B-0 164 514 beschriebenen Na-SKS-7, charakterisiert durch die dort wiedergegebenen Röntgenbeugungsdaten, die dem beta-Na₂Si₂O₅ zugeordnet werden, dessen Röntgenbeugungsdiagramme beim Joint Commitee of Powder Diffraction Standards mit den Nummern 24-1123 und 29-1261 registriert sind.
Das vorgenannte delta-Natriumdisilikat entspricht dem in der EP-B-0 164 514 beschriebenen Na-SKS-6, charakterisiert durch die dort wiedergegebenen Röntgenbeugungsdaten, die dem delta-Na₂Si₂O₅ zugeordnet werden, dessen Röntgenbeugungsdiagramme beim Joint Commitee of Powder Diffraction Standards mit der Nummer 22-1396 registriert sind.

In einer besonderen Ausführungsform enthalten die kristallinen schichtförmigen Natriumsilikate a) zusätzliche kationische und/oder anionische Bestandteile.
Bei den kationischen Bestandteilen handelt es sich bevorzugt um Alkalimetallionen und/oder Erdalkalimetallkationen und/oder Fe, W, Mo, Ta, Pb, Al. Zn, Ti, V, Cr, Mn, Co und/oder Ni.
Bei den anionischen Bestandteilen handelt es sich bevorzugt um Sulfate, Fluoride, Chloride, Bromide, lodide, Carbonate, Hydrogencarbonate, Nitrate, Oxidhydrate, Phosphate und/oder Borate.
In einer besonderen Ausführungsform enthalten die kristallinen schichtförmigen Natriumsilicate, bezogen auf den Gesamtgehalt an SiO₂, bis zu 10 Mol-% Bor. in einer weiteren bevorzugten Ausführungsform enthalten die kristallinen schichtförmigen Natriumsilicate, bezogen auf den Gesamtgehalt an SiO₂, bis zu 20 Mol-% Phosphor.

Bevorzugt wird das kristalline schichtförmige Natriumsilicat als Pulver mit einer mittleren Teilchengröße von 0,1 bis 4000 µm, besonders bevorzugt 10 bis 500 µm, insbesondere bevorzugt 20 bis 200 µm, eingesetzt.

Nach dem in Kontakt bringen der Komponenten a), b) und c) wird die erhaltene Zusammensetzung noch mechanisch und thermisch weiterbehandelt.

Nach dem in Kontakt bringen der Komponenten a), b) und c) wird die erhaltene Zusammensetzung kompaktiert, danach gemahlen und anschließend gegebenenfalls kornfraktioniert. Überraschenderweise führt der Kompaktierungsschritt zu einer weiteren Verbesserung des Löserückstandsverhaltens.
Bei der Kompaktierung handelt es sich bevorzugt um eine Rollkompaktierung, eine Pressgranulierung oder eine Brikettierung, besonders bevorzugt eine Rolikompaktierung.
Die Temperatur des Materials während der Kompaktierung beträgt bevorzugt zwischen 10 und 200°C, wobei die gewünschte Temperatur durch externe Heizung/Kühlung gesteuert werden kann oder sich durch die freiwerdende Reibungswärme von allein einstellt.

Bei der Rollkompaktierung beträgt der Pressdruck bevorzugt zwischen 2 und 200 kN/cm Walzenbreite, besonders bevorzugt zwischen 10 und 100 kN/cm Walzenbreite.
Als Rollkompaktoren eignen sich z.B. solche der Firmen Hosokawa-Bepex und Alexanderwerk.
Die bei der Rollkompaktierung entstehenden Schülpen werden mit Mühlen einschlägigen Typs zerkleinert und gegebenenfalls kornfraktioniert.

Die Kompaktierung kann diskontinuierlich in Batch-Fahrweise erfolgen oder auch kontinuierlich. Bei kontinuierlichem Betrieb wird in Kreislauffahrweise das Unterkom in den Kompaktor zurückgespeist und das Grobkorn wird in die Mühle zurückgeführt.

Bei der Kompaktierung können gegebenenfalls bis zu 10 Gew.-% Kompaktierhilfsmittel, bevorzugt Wasser, Wasserglas, Polyethylenglykole, nichtionische Tenside, anionische Tenside, Polycarboxylatcopolymere, modifizierte und/oder unmodifizierte Cellulosen, Bentonite, Hectorite, Saponite und/oder andere Waschmittelinhaltsstoffe, zugesetzt werden.

Die Wärmebehandlung der Builder-Zusammensetzung führt zu einer weiteren Verbesserung des Löserückstandsverhaltens.
Die Wärmebehandlung kann direkt nach dem in Kontakt bringen der Komponenten a), b) und c) erfolgen oder aber sie kann nach dem Kompaktieren erfolgen. Mehrfache Wärmebehandlungen auf verschiedenen Verfahrensstufen sind auch im Sinne der Erfindung.
Die Wärmebehandlung erfolgt bei Temperaturen zwischen 30 und 400°C, besonders bevorzugt zwischen 40 und 150°C.
Die Dauer der Wärmebehandlung beträgt 0,5 bis 1000 min, besonders bevorzugt 2 bis 120 min.
Geeignete Apparate für die Wärmebehandlung sind z.B. Wirbelbetten, Band- und Tunnelöfen, Flugförderungen und Lagerbehälter.

Besonders bevorzugt ist ein Verfahren, bei dem nach dem in Kontakt bringen der Komponenten a), b) und c) zuerst wärmebehandelt, dann kompaktiert, dann gemahlen und anschließend gegebenenfalls kornfraktioniert wird.

Weiterhin besonders bevorzugt ist ein Verfahren bei dem nach dem in Kontakt bringen der Komponenten a), b) und c) zuerst kompaktiert, dann gemahlen, dann gegebenenfalls kornfraktioniert und anschließend wärmebehandelt wird.

Die erfindungsgemäße Builder-Zusammensetzung wird als Granulat mit einer mittleren Teilchengröße von 200 bis 2000 µm, bevorzugt 400 bis 900 µm, eingesetzt.

Ebenfalls bevorzugt ist die Verwendung der erfindungsgemäßen Builder-Zusammensetzung als gemahlenes Granulat mit einer mittleren Teilchengröße von 0,1 bis 300 µm, bevorzugt 10 bis 200 µm.

Weiterhin sind die erfindungsgemäßen Builder-Zusammensetzungen bevorzugt dadurch gekennzeichnet, dass der Löserückstand einer 0,25 %igen wässrigen Lösung, bei 20°C und nach 20 Minuten Rühren, kleiner oder gleich 50 %, bevorzugt kleiner oder gleich 30 %, ist.

Gegenstand der Erfindung sind auch Wasch- und Reinigungsmittel enthaltend mindestens eine der erfindungsgemäßen Builder-Zusammensetzungen.

Bei den Waschmitteln handelt es sich bevorzugt um Vollwaschmittel, Compact-Vollwaschmittel, Compact-Colorwaschmittel, Vollwaschmittel geringer Schüttdichte, Spezialwaschmittel, wie z.B. Fleckensalze, Bleichbooster, Gardinenwaschmittel, Wollwaschmittel, Baukasten-Waschrnittel und gewerbliche Waschmittel.

Bei den Reinigungsmitteln handelt es sich bevorzugt um Maschinengeschirreiniger und Maschinengeschirrspülmittel. Hier sind Silikate vor allem wegen ihrer guten Schmutzdispergierung, ihrer hohen Alkalität und wegen ihrer Schutzwirkung für das Glas gefragt. Unter Glasschädigung versteht man dabei sowohl die Bildung von schichtförmigen Ablagerungen auf Gläsern als auch die Erosion der Glasoberfläche - beides führt zu den bekannten unerwünschten Trübungen von Gläsern.

Bevorzugte Wasch- und Reinigungsmittel enthalten
a) 0.5 bis 99 Gew.-% der erfindungsgemäßen Builder-Zusammensetzung
b) optional 0,5 bis 80 Gew.-%, bevorzugt 5 bis 50 Gew.-%, Cobuilder
c) optional 1 bis 50 Gew.-%, bevorzugt 2 bis 30 Gew.-%, grenzflächenaktive Stoffe
d) optional 1 bis 70 Gew.-%, bevorzugt 5 bis 50 Gew.-%. Bleichsysteme
e) optional 0,5 bis 80 Gew.-%, bevorzugt 5 bis 50 Gew.-%, pH-Regulatoren
f) ad 100 Gew.-% weitere übliche Inhaltsstoffe.

Besonders bevorzugte Wasch- und Reinigungsmittel enthalten
a) 0,5 bis 99 Gew.-% der erfindungsgemäßen Builder-Zusammensetzung
b) 0,5 bis 80 Gew.-%, bevorzugt 5 bis 50 Gew.-%, Cobuilder
c) optional 1 bis 50 Gew.-%, bevorzugt 2 bis 30 Gew.-%, grenzflächenaktive Stoffe,
d) optional 1 bis 70 Gew.-%, bevorzugt 5 bis 50 Gew.-%. Bleichsysteme
e) optional 0,5 bis 80 Gew.-%, bevorzugt 5 bis 50 Gew.-%, pH-Regulatoren
f) ad 100 Gew.-% weitere übliche Inhaltsstoffe.

Weiterhin besonders bevorzugte Wasch- und Reinigungsmittel enthalten
a) 0,5 bis 99 Gew.-% der erfindungsgemäßen Builder-Zusammensetzung
c) 1 bis 50 Gew.-%, bevorzugt 2 bis 30 Gew.-%, grenzflächenaktive Stoffe
b) optional 0,5 bis 80 Gew.-%, bevorzugt 5 bis 50 Gew.-%, Cobuilder
d) optional 1 bis 70 Gew.-%, bevorzugt 5 bis 50 Gew.-%. Bleichsysteme
e) optional 0,5 bis 80 Gew.-%, bevorzugt 5 bis 50 Gew.-%, pH-Regulatoren
f) ad 100 Gew.-% weitere übliche Inhaltsstoffe.

Weiterhin besonders bevorzugte Wasch- und Reinigungsmittel enthalten
a) 0,5 bis 99 Gew.-% der erfindungsgemäßen Builder-Zusammensetzung
d) 1 bis 70 Gew.-%, bevorzugt 5 bis 50 Gew.-%, Bleichsysteme
b) optional 0,5 bis 80 Gew.%, bevorzugt 5 bis 50 Gew.%, Cobuilder
c) optional 1 bis 50 Gew.%, bevorzugt 2 bis 30 Gew.-%, grenzflächenaktive Stoffe
e) optional 0,5 bis 80 Gew.-%, bevorzugt 5 bis 50 Gew.-%, pH-Regulatoren
f) ad 100 Gew.-% weitere übliche Inhaltsstoffe.

Weiterhin besonders bevorzugte Wasch- und Reinigungsmittel enthalten
a) 0,5 bis 99 Gew.-% der erfindungsgemäßen Builder-Zusammensetzung
e) 0,5 bis 80 Gew.-%, bevorzugt 5 bis 50 Gew.-%, pH-Regulatoren
b) optional 0,5 bis 80 Gew.-%, bevorzugt 5 bis 50 Gew.-%, Cobuilder
c) optional 1 bis 50 Gew.-%, bevorzugt 2 bis 30 Gew.-%, grenzflächenaktive Stoffe,
d) optional 1 bis 70 Gew.-%, bevorzugt 5 bis 50 Gew.-%, Bleichsysteme
f) ad 100 Gew.-% weitere übliche Inhaltsstoffe.

Weiterhin besonders bevorzugte Wasch- und Reinigungsmittel enthalten
a) 0,5 bis 99 Gew.% der erfindungsgemäßen Builder-Zusammensetzung
b) 0,5 bis 80 Gew.-%, bevorzugt 5 bis 50 Gew.-%, Cobuilder
c) 1 bis 50 Gew.-%, bevorzugt 2 bis 30 Gew.-%, grenzflächenaktive Stoffe,
d) optional 1 bis 70 Gew.-%, bevorzugt 5 bis 50 Gew.-%, Bleichsysteme
e) optional 0,5 bis 80 Gew.-%, bevorzugt 5 bis 50 Gew.-%, pH-Regulatoren
f) ad 100 Gew.-% weitere übliche Inhaltsstoffe.

Weiterhin besonders bevorzugte Wasch- und Reinigungsmittel enthalten
a) 0,5 bis 99 Gew.-% der erfindungsgemäßen Builder-Zusammensetzung
b) 0,5 bis 80 Gew.-%, bevorzugt 5 bis 50 Gew.%, Cobuilder
c) 1 bis 50 Gew.-%, bevorzugt 2 bis 30 Gew.-%, grenzflächenaktive Stoffe,
d) 1 bis 70 Gew.-%, bevorzugt 5 bis 50 Gew.-%, Bleichsysteme
e) optional 0,5 bis 80 Gew.-%, bevorzugt 5 bis 50 Gew.-%, pH-Regulatoren
f) ad 100 Gew.-% weitere übliche Inhaltsstoffe.

Weiterhin besonders bevorzugte Wasch- und Reinigungsmittel enthalten
a) 0,5 bis 99 Gew.-% der erfindungsgemäßen Builder-Zusammensetzung
b) 0,5 bis 80 Gew.-%, bevorzugt 5 bis 50 Gew.-%, Cobuilder
c) 1 bis 50 Gew.-%, bevorzugt 2 bis 30 Gew.-%, grenzflächenaktive Stoffe,
d) 1 bis 70 Gew.-%, bevorzugt 5 bis 50 Gew.-%, Bleichsysteme
e) 0,5 bis 80 Gew.-%, bevorzugt 5 bis 50 Gew.-%, pH-Regulatoren
f) ad 100 Gew.-% weitere übliche Inhaltsstoffe.

Spezielle Wasch- und Reinigungsmittel enthalten 1 bis 50 Gew.-%. z.B. Vollwaschmittel, Colorwaschmittel, Wasserenthärter und Fleckensalze, oder 60 bis 100 Gew.-%, z.B. Baukasten-Waschmittelsysteme, der erfindungsgemäßen Builder-Zusammensetzung.

Andere spezielle Wasch- und Reinigungsmittel, z.B. Maschinengeschirreiniger, enthalten 1 bis 30 Gew.-% der erfindungsgemäßen Builder-Zusammensetzung.

Bei den Cobuildern handelt es sich bevorzugt um kristalline Aluminosilikate, mono-, oligo- oder polymere oder copolymere Carbonsäuren, Alkalicarbonate, Alkaliortho-, Alkalipyro- und Alkalipolyphosphate, kristalline Schichtsilikate, kristalline Alkalisilikate ohne Schichtstruktur und/oder röntgenamorphe Alkalisilikate.

Bei den Bleichsystemen handelt es sich bevorzugt um Aktivchlorträger und/oder organische oder anorganische Aktivsauerstoffträger, Bleichaktivatoren (z.B. TAED), Bleichkatalysatoren, Enzyme zur Entfernung von Verfärbungen, Perborate und/oder Percarbonate.

Bei den grenzflächenaktiven Substanzen handelt es sich bevorzugt um anionische, kationische, nicht-ionische und/oder zwitterionische Tenside.

Als nichtionische Tenside sind Alkylalkoxylate, Gluconamide und/oder Alkylpolyglycoside besonders bevorzugt.

Unter den Alkylalkoxylaten werden bevorzugt ethoxylierte Alkohole, bevorzugt primäre Alkohole, mit bevorzugt 8 bis 22 C Atomen und bevorzugt 1 bis 80 EO-Einheiten pro Mol Alkohol, eingesetzt, wobei der Alkoholrest linear oder bevorzugt in 2-Stellung methylverzweigt ist oder lineare und methylverzweigte Reste im Gemisch enthält, so wie dies üblicherweise in Oxoalkoholresten der Fall ist. Zu den bevorzugten ethoxylierten Alkoholen gehören beispielsweise C₁₁-Alkohole mit 3, 5, 7,8 und 11 EO-Einheiten, (C₁₂-C₁₅)-Alkohole mit 3, 6, 7, 8, 10 und 13 EO-Einheiten, (C₁₄-C₁₅)-Alkohole mit 4, 7 und 8 EO-Einheiten, (C₁₆-C₁₈)-Alkohole mit 8, 11, 15, 20, 25, 50 und 80 EO-Einheiten und Mischungen derselben. Die angegebenen Ethoxylierungsgrade stellen statistische Mittelwerte dar, die für ein spezielles Produkt eine ganze oder eine gebrochene Zahl sein können. Zusätzlich zu diesen können auch Fettalkohol-EO/PO-Addukte eingesetzt werden, wie z.B. die ®Genapol-Typen 3970, 2909 und 2822 der Fa. Clariant GmbH.
Weitere geeignete Tenside sind Polyhydroxyfettsäureamide der Formel R₂-CO-N(R₃)-Z, in der R₂CO für einen aliphatischen Acylrest mit 6 bis 22 Kohlenstoffatomen, R₃ für Wasserstoff, einen Alkyl oder Hydroxyalkylrest mit 1 bis 4 Kohlenstoffatomen und Z für einen linearen oder verzweigten Polyhydroxyalkylrest mit 3 bis 10 Kohlenstoffatomen und 3 bis 10 Hydroxylgruppen steht.
Bevorzugt werden Alkylglykoside der allgemeinen Formel RO(G)ₓ eingesetzt, wobei R einen primären geradkettigen oder methylverzweigten, insbesondere in 2-Stellung methylverzweigten, aliphatischen Rest mit 8 bis 22, vorzugsweise 12 bis 18 Kohlenstoffatomen, bedeutet und G für eine Glykoseeinheit mit 5 oder 6 Kohlenstoffatomen, vorzugsweise für Glucose, steht. Der Oligomerisierungsgrad x, der die Verteilung von Monoglykosiden und Oligoglykosiden angibt, ist bevorzugt eine Zahl zwischen 1 und 10, besonders bevorzugt liegt x zwischen 1,2 und 1,4.

Bevorzugt werden alkoxylierte, vorzugsweise ethoxylierte oder ethoxylierte und propoxylierte Fettsäurealkylester, vorzugsweise mit 1 bis 4 Kohlenstoffatomen in der Alkylkette, insbesondere Fettsäuremethylester, wie sie beispielsweise in der japanischen Patentanmeldung JP 58/217598 beschrieben sind oder vorzugsweise solche wie sie nach dem in der internationalen Patentanmeldung WO-90/13533 beschriebenen Verfahren hergestellt werden, eingesetzt.

Als anionische Tenside vom Sulfonat-Typ kommen vorzugsweise die bekannten (C₉-C₁₃)-Alkylbenzolsulfonate, alpha-Olefinsulfonate und Alkansulfonate in Betracht. Geeignet sind auch Ester von Sulfofettsäuren bzw. die Disalze der alpha-Sulfofettsäuren. Weitere geeignete anionische Tenside sind sulfierte Fettsäureglycerinester, welche Mono-, Di- und Triester sowie deren Gemische darstellen, wie sie bei der Herstellung durch Veresterung durch 1 Mol Monoglycerin mit 1 bis 3 Mol Fettsäure oder bei der Umesterung von Triglyceriden mit 0,3 bis 2 Mol Glycerin erhalten werden. Als Alkylsulfate eignen sich insbesondere die Schwefelsäuremonoester der (C₁₂-C₁₈)-Fettalkohole, wie Lauryl-, Myristyl-, Cetyl-oder Stearylalkohol und die aus Kokosöl, Palm- und Palmkernöl gewonnenen Fettalkoholgemische, die zusätzlich noch Anteile an ungesättigten Alkoholen, z.B. Oleylalkohol, enthalten können.

Als weitere anionische Tenside kommen insbesondere Seifen in Betracht. Geeignet sind gesättigte Fettsäureseifen, wie die Salze der Laurinsäure, Myristinsäure, Palmitinsäure, Stearinsäure, hydrierten Erucasäure und Behensäure, sowie insbesondere solche aus natürlichen Fettsäuren, wie z.B. Kokos-, Palmkern- oder Talgfettsäuren, abgeleitete Seifengernische. Die anionischen Tenside können in Form ihrer Natrium-, Kalium- oder Ammoniumsalze, sowie als lösliche Salze organischer Basen, wie Mono-, Di- oder Triethanolamin, vorliegen. Vorzugsweise liegen die anionischen Tenside in Form ihrer Natrium- oder Kaliumsalze, insbesondere in Form der Natriumsalze, vor.
Bei den pH-Regulatoren handelt es sich bevorzugt um Soda, Zitronensäure, Natriumcitrat und/oder Bicarbonat.

Schließlich können die Wasch- und Reinigungsmittel gegebenenfalls noch Enzyme, wie z.B. Protease, Amylase, Lipase und Cellulase, enthalten.

Gegenstand der Erfindung sind auch Komponenten für Waschmittel-Baukastensysteme, die bevorzugt 60 bis 100 Gew.-% der erfindungsgemäßen Builder-Zusammensetzung enthalten.

Gegenstand der Erfindung sind weiterhin Wasserenthärter, die mindestens eine der erfindungsgemäßen Builder-Zusammensetzungen enthalten. Wasserenthärter üben vor allem in Regionen mit hoher Wasserhärte einen leistungssteigemden Effekt auf das Waschergebnis und einen Schutzeffekt hinsichtlich der Waschmaschine aus.

Bevorzugte Wasserenthärter enthalten
a) 0,5 bis 99 Gew.-% der erfindungsgemäßen Builder-Zusammensetzung
b) optional 0,5 bis 80 Gew.-% Cobuilder
c) optional 0 bis 15 Gew.-% grenzflächenaktive Substanzen
d) optional 0,5 bis 80 Gew.-% pH-Regulatoren

Als Komponenten a), b), c) und d) werden bevorzugt die weiter oben aufgeführten Verbindungen eingesetzt.

Die erfindungsgemäße Builder-Zusammensetzung kann ausdrücklich auch als Komponente zur Herstellung von Compounds für Wasch- und Reinigungsmittel, Wasserenthärter und Waschmittel-Baukastensysteme verwendet werden. Mit Compounds ist es möglich, spezielle Effekte zu erzielen. So können z.B. flüssige Komponenten in pulver- oder tablettenförmige Wasch- und Reinigungsmittel eingearbeitet werden. Außerdem ist so das Einfärben oder Sprenkeln von Wasch-und Reinigungsmitteln möglich. Ebenso lassen sich dadurch spezielle Desintegrationseffekte, bessere Dispergierung von schwer dispergierbaren Komponenten oder die Porosität von Tabletten erzielen.

Die Compounds enthalten bevorzugt
a) 70 bis 99,5 Gew.-% der erfindungsgemäßen Builder-Zusammensetzung, bevorzugt als Pulver mit mittleren Teilchengrößen von 1 bis 500 µm, besonders bevorzugt 20 bis 100 µm, oder in einer anderen Ausführungsform bevorzugt als Granulat mit einer mittleren Teilchengröße von 200 bis 2000 µm, bevorzugt 300 bis 900 µm, und
b) 0,5 bis 30 Gew.-% anionische, kationische, nichtionische und/oder zwitterionische Tenside.

Als Tenside c) werden bevorzugt die weiter oben aufgeführten Verbindungen eingesetzt.

Andere bevorzugte Compounds enthalten
a) 50 bis 99 Gew.-% der erfindungsgemäßen Builder-Zusammensetzung,
b) 0,01 bis 10 Gew.-% Farbstoff
c) ad 100 Gew.-% weitere übliche Inhaltsstoffe.

Die Wasch-, Reinigungsmittel, Wasserenthärter und Baukasten-Komponenten können z.B. in Pulverform, Granulatform, Gelform, Flüssigform oder Tablettenform eingesetzt werden.
Zur Herstellung der Tabletten wird die jeweilige Zusammensetzung mittels einer Tablettenpresse in die entsprechende Form gepresst, wobei die Form vielgestaltig sein kann (z.B. zylinderförmig, quaderförmig, ellipsenförmig, ringförmig etc). Im Falle der Zylinderform kann das Verhältnis von Radius zu Höhe zwischen 0,2 bis 5 betragen. Der Pressdruck kann zwischen 12 und 0,3 kN/cm² betragen. Der Pressdruck ist im wesentlichen unabhängig von der geometrischen Form der Tablette.
Für die Tablettierung von Maschinengeschirrreinigern sind Pressdrücke von 0,7 bis 14,2 kN/cm² bevorzugt, besonders bevorzugt sind Drücke von 2,8 bis 10 kN/cm². Bevorzugt ist auch die mehrstufige Verpressung zu komplexeren Formen. Die Aufteilung in verschiedene Kompartimente dient einer gewissen Trennung von ansonsten miteinander unverträglichen Inhaltsstoffen. Für Mehrschichttabletten werden beliebige Anteile der Formulierung in mehreren Schritten nacheinander aufeinander gepresst, so dass sich mehrere Schichten ergeben. Im Falle einer Zweischichttablette ist dabei besonders bevorzugt ein Schichtdickenverhältnis der beiden Schichten von 1 : 10 bis 10 : 1. Andere Anwendungsformen sind z.B. Tabletten mit eingefügten kugelförmigen Kompartimenten. Die unterschiedlichen Schichten und Kompartimente der Tabletten können auch unterschiedlich eingefärbt sein.

Die nachfolgenden Beispiele dienen der Erläuterung der Erfindung ohne sie jedoch einzuschränken.

Bestimmung der Phasenzusammensetzung der eingesetzten kristallinen schichtförmigen Natriumdisilicate:
Eine gemörserte Feststoffprobe wird in einem Röntgenpulverdiffraktometer Philips PW1710 vermessen (CuK alpha 2-Strahlung, Wellenlänge 1,54439 Angström, Beschleunigungsspannung 35kV, Heizstrom 28 mA, Monochromator, Scangeschwindigkeit 3 Grad 2 theta pro Minute). Die gemessenen Intensitäten werden wie folgt ausgewertet:

| | |
|---|---|
| Substanz | charakteristischer Peak (d-Wert in Angström) |
| Alpha-Phase | 3,29 +/- 0,07, typisch 3,31 |
| Beta-Phase | 2,97 +/- 0,06 |
| Delta-Phase | 3,97 +/- 0,08 |

Die kristallinen Anteile in Gewichtsprozent errechnen sich aus den Intensitäten lₐ, l_{b} und l_{d} - gemessen in Impulsen - der alpha, beta und delta Phase nach folgenden Formeln:

Alpha-Gehalt: A [%] = 100*Iₐ/(Iₐ+I_{b}+I_{d})

Beta-Gehalt: B [%] = 1,41*100*I_{b}/(Iₐ+I_{d})

Delta-Gehalt: D [%] = 100- A - D

Zur Bestimmung des röntgenamorphen Anteils (AM) wird der Untergrund (Impulse) des Röntgenpeaks bei einem d-Wert von 2,65 Angström bestimmt (Iₐₘ) und mit folgender empirischen Formel in den Prozentgehalt umgerechnet: AM [%] = (Iₐₘ-70)*100/450

Sollen in einer Analyse neben den kristallinen Anteilen auch röntgenamorphe Anteile genannt werden, so werden die Gehalte A, B, C um AM korrigiert.

### Kompaktieren und Mahlen der Builder-Zusammensetzungen:

In einem Rollkompaktor (Firma Hosokawa-Bepex) wird das Ausgangsmaterial mit Hilfe einer Stopfschnecke zwischen die Kompaktorwalzen befördert (Einstellung Stufe 5). Dies geschieht so schnell, dass ein Pressdruck von 10 bis 100 kN/cm Walzenlänge entsteht. Die Walzenumdrehung wird auf Stufe 3 bis 7 gestellt, der Walzenspalt beträgt 0,1 mm. Die entstehenden Schülpen (Länge ca. 50mm, Dicke ca. 2 bis 5 mm, Breite ca. 10 bis 15 mm) werden in einer Hammermühle (Typ UPZ, Fa. Alpine) mit einem Sieblochdurchmesser von 5mm bei einer Umdrehungszahl von 600 bis 1400 Upm gebrochen. Vom gebrochenen pulverförmigen Produkt werden Überkom (Sieb mit Lochdurchmesser 1000 µm) und Unterkorn (Sieb mit Lochdurchmesser 300 µm) abgetrennt. Das Überkorn wird einem weiteren Mahlschritt unterworfen und nochmals gesiebt. Die beiden Fraktionen mit Teilchengröße zwischen 300 µm und 1000 µm werden vereinigt.

### Bestimmung der Kornverteilung der Builder-Zusammensetzungen durch Siebanalyse:

In eine Siebmaschine der Fa. Retsch werden die Einsätze mit den gewünschten Sieben eingesetzt. Dabei nimmt die Maschenweite der Siebe von oben nach unten ab. 50 g des zu untersuchenden Pulvers werden auf das weiteste Sieb aufgegeben. Durch die Schwingbewegung der Siebmaschine wird das Pulvermaterial durch die verschiedenen Siebe befördert. Die Rückstände auf den Sieben werden ausgewogen und rechnerisch auf die Materialeinwaage bezogen. Aus den Werten kann der d₅₀-Wert berechnet werden.

### Herstellung der Testwaschmittel:

Die optischen Aufheller werden in einem Viertel der Menge des geschmolzenen Alkylethoxylates angerührt und in einem Haushalts-Multimixer (Fa. Braun) mit der Hälfte der Soda- bzw. Bicarbonat- bzw. Phosphat-Menge gemischt. In einem Pflugscharmischer der Fa. Lödige werden die Rest-Soda und die Gesamtmengen an erfindungsgemäßer Builder-Zusammensetzung, Phosphat, Zeolith, Bicarbonat, Zitronensäure bzw. Polymer 15 Minuten bei 300 U/min gemischt. Danach wird die Hälfte des verbliebenen Alkylethoxylates in 5 Minuten aufgesprüht. Danach wird die erfindungsgemäße Builder-Zusammensetzung zugegeben und 10 Minuten gemischt. Dann wird die restliche zweite Hälfte des Alkylethoxylates in weiteren 5 Minuten aufgesprüht. Schließlich werden Alkansulfonat, Polyvinylpyrrolidon, Alkylbenzolsulfonat, Seife, Antischaummittel, Phosphonat bzw. Compound mit optischem Aufheller zugegeben und 10 Minuten bei 300 U/min nachgemischt. Im Taumelmischer wird die Mischung aus dem Lödige-Mischer unter geringer Scherbelastung mit Percarbonat, Perborat, TAED bzw. Enzymen versetzt und 5 Minuten vermischt.

### Tablettierung von Waschmitteln:

Zur Tablettierung werden die Waschmittelformulierungen gemischt und mit einer Tablettenpresse der Fa. Matra in die entsprechende Form gepresst. Der Pressdruck kann zwischen 12 und 0,3 kN/cm² betragen. Die Presslinge haben eine Höhe von ca. 18 mm und einen Durchmesser von 41 mm.

### Herstellung der Maschinengeschirreiniger:

In einem Pflugscharmischer der Fa. Lödige werden die festen Komponenten, außer Enzyme, Bleiche und Parfüm, vorgelegt und gut gemischt. Dann wird das Alkylethoxylat aufgesprüht. Enzyme, Parfüm und Bleichsystem werden zum Schluss untergemischt.

### Durchführung der Löserückstandstests:

800 ml Leitungswasser (Wasserhärte 20 Grad deutscher Härte, Molverhältnis Ca:Mg = ca. 4: 1) werden auf 20°C temperiert. 2 g der Testsubstanz werden zugegeben und 20 min mit einem Magnetrührer gerührt. Mit dem leichten Vakuum einer Wasserstrahlpumpe wird die Dispersion in einem Büchner-Trichter (Durchmesser ca. 95 mm, Typ WFK 10A von wfk-Testgewebe GmbH, Christenfeld 10, 41379 Brueggen, Deutschland) durch ein Baumwollgewebe gesaugt. Das Sieb wird bei 80 bis 100°C 1 Stunde im Umlufttrockenschrank getrocknet. Die Gewichtszunahme wird auf die Einwaage bezogen, auf Prozente normiert und als Löserückstand (KRT in %) bezeichnet.

### Beispiel 1 (Vergleich):

Von einem kommerziell erhältlichen kristallinen schichtförmigen Natriumdisilikat-Granulat (SKS-6 Granulat, Clariant GmbH) werden der Löserückstand, die Schüttdichte und der mittlere Teilchendurchmesser d₅₀ bestimmt. Die Messwerte sind in Tabelle 1 zusammengefasst.

### Beispiel 2 (Vergleich):

Von einem kommerziell erhältlichen kristallinen schichtförmigen Natriumdisilikat-Pulver (SKS-6 Pulver, Clariant GmbH) wird der Löserückstand bestimmt. Die Messwerte sind in Tabelle 1 zusammengefasst. Die Röntgenpulverdiffraktometrie ergibt folgende Phasenzusammensetzung: Alpha-Disilicat 19,1 Gew.-%, Beta-Disilicat 9,4 Gew.-% und Delta-Disilicat 71,5 Gew.-%.

### Beispiel 3 (Vergleich):

In einem Pflugscharmischer der Firma Lödige wird in vier Ansätzen kristallines schichtförmiges Natriumdisilicat-Pulver aus Beispiel 2 mit einer Lösung aus 96 %-iger Schwefelsäure und Wasser in den in Tabelle 1 angegebenen Mengenverhältnissen zu insgesamt 18 kg Pulvergemisch vermischt. Von der Pulvermischung wird der Löserückstand bestimmt. Im Vergleich mit dem unbehandelten Pulver aus Beispiel 2 ergibt sich ein verbessertes Löserückstandsverhalten (s.h. Tabelle 1 und vgl. Beispiel 2).

### Beispiel 4 (Vergleich):

Von der Mischung aus Beispiel 3 werden 8 kg in einem Rollkompaktor bei einem Pressdruck von 32 kN/cm Walzenlänge verarbeitet. Es werden ca. 3 kg Gutkorn erhalten, wovon der Löserückstand bestimmt wird. Die zusätzliche Kompaktierung bewirkt ein verbessertes Löserückstandverhalten (s.h. Tabelle1 und vgl. Beispiel 3).

### Beispiel 5 (Vergleich):

Von der Mischung aus Beispiel 3 werden 10 kg in einem Trockenschrank 1 h bei 75°C wärmebehandelt. Durch die Warmlagerung wird das Löserückstandsverhalten verbessert (s.h. Tabelle 1 und vgl. Beispiel 3).

### Beispiel 6:

Das Material aus Beispiel 5 wird in einem Rollkompaktor bei einem Pressdruck von 32 kN/cm Walzenlänge verarbeitet. Es werden ca. 5 kg Gutkorn erhalten wovon der Löserückstand bestimmt wird (s.h. Tabelle 1). Das Löserückstandsverhalten ist gegenüber den Beispielen 1, 2, 3, 4 und 5 verbessert. Anhand der Röntgenpulverdiffraktometrie ist zu erkennen, dass sich die Anteile der polymorphen Disilicat-Phasen nicht verändert haben: Alpha-Disilicat 19,3%, Beta-Disilicat 9,9%, Delta-Disilicat 70,8%.

### Beispiel 7:

Von dem Material aus Beispiel 6 werden 4 kg ca. 45 min mit einer Kugelmühle U 280A0 der Fa. Welte, die innen metallausgekleidet ist und deren Trommel sich mit ca. 50 U/min dreht, gemahlen. Als Mahlkörper werden 44 kg Porzellankugeln eingesetzt. Durch die Mahlung wird das Löserückstandsverhalten gegenüber dem Granulat aus Beispiel 6 verbessert (s.h. Tabelle 1 und vgl. Beispiel 6).

### Beispiel 8 (Vergleich):

In einem Pflugscharmischer der Firma Lödige wird in zwei Ansätzen kristallines schichtförmiges Natriumdisilicat-Pulver aus Beispiel 2 mit einer Lösung aus 96 %iger Schwefelsäure und Wasser in den in Tabelle 1 angegebenen Mengenverhältnissen zu 9 kg Pulvergemisch vermischt. Die Mischung wird in einem Trockenschrank 1 Stunde bei 85°C wärmebehandelt und danach in einem Rollkompaktor bei einem Pressdruck von 32 kN/cm Walzenlänge verarbeitet. Es werden ca. 4 kg Gutkorn erhalten, wovon der Löserückstand bestimmt wird (siehe Tabelle 1). Das gegenüber Beispiel 6 niedrigere Wasser-zu-Säure-Verhältnis bewirkt ein verschlechtertes Löserückstandsverhalten.

### Beispiel 9:

In einem Pflugscharmischer der Firma Lödige wird in zwei Ansätzen kristallines schichtförmiges Natriumdisilicat-Pulver aus Beispiel 2 mit einer Lösung aus 96 %iger Schwefelsäure und Wasser in den in Tabelle 1 angegebenen Mengenverhältnissen zu 9 kg Pulvergemisch vermischt. Die Mischung wird in einem Trockenschrank 1 Stunde bei 85°C wärmebehandelt und danach in einem Rollkompaktor bei einem Pressdruck von 32 kN/cm Walzenlänge verarbeitet. Es werden ca. 4 kg Gutkorn erhalten, wovon der Löserückstand bestimmt wird (siehe Tabelle 1). Trotz der geringeren Säure/Wasser-Einsatzmenge ist das Löserückstandsverhalten ähnlich gut wie in Beispiel 6.

### Beispiel 10:

In einem Pflugscharmischer der Firma Lödige wird in zwei Ansätzen kristallines schichtförmiges Natriumdisilicat-Pulver aus Beispiel 2 mit einer Lösung aus 96 %-iger Schwefelsäure und Wasser in den in Tabelle 1 angegebenen Mengenverhältnissen zu 9 kg Pulvergemisch vermischt. Die Mischung wird in einem Trockenschrank 1 Stunde bei 85°C wärmebehandelt und danach in einem Rollkompaktor bei einem Pressdruck von 32 kN/cm Walzenlänge verarbeitet. Es werden ca. 4 kg Gutkorn erhalten, wovon der Löserückstand bestimmt wird (siehe Tabelle 1). Trotz der hohen Säure/Wasser-Einsatzmenge ist das Löserückstandsverhalten ähnlich gut wie in Beispiel 6.

### Beispiel 11:

In einem Pflugscharmischer der Firma Lödige wird in zwei Ansätzen kristallines schichtförmiges Natriumdisilicat-Pulver aus Beispiel 2 mit einer Lösung aus 96 %iger Schwefelsäure und Wasser in den in Tabelle 1 angegebenen Mengenverhältnissen zu 9 kg Pulvergemisch vermischt. Die Mischung wird in einem Trockenschrank 10 min bei 100°C wärmebehandelt und danach in einem Rollkompaktor bei einem Pressdruck von 32 kN/cm Walzenlänge verarbeitet. Es werden ca. 4 kg Gutkorn erhalten, wovon der Löserückstand bestimmt wird (siehe Tabelle 1). Trotz der geänderten Bedingungen bei der Wärmebehandlung ist das Löserückstandsverhalten ähnlich gut wie in Beispiel 6.

### Beispiel 12:

In einem Pflugscharmischer der Firma Lödige wird in zwei Ansätzen kristallines schichtförmiges Natriumdisilicat-Pulver aus Beispiel 2 mit einer Lösung aus 96 %iger Schwefelsäure und Wasser in den in Tabelle 1 angegebenen Mengenverhältnissen zu 9 kg Pulvergemisch vermischt. Die Mischung wird in einem Trockenschrank 1h bei 85°C wärmebehandelt und danach in einem Rollkompaktor bei einem Pressdruck von 100 kN/cm Walzenbreite verarbeitet. Es werden ca. 4 kg Gutkorn erhalten, wovon der Löserückstand bestimmt wird (siehe Tabelle 1). Trotz des geänderten Pressdruckes ist das Löserückstandsverhalten ähnlich gut wie in Beispiel 6.

### Beispiel 13 (Vergleich)

Von einem weiteren kommerziell erhältlichen kristallinen schichtförmigen Natriumdisilicat-Pulver (SKS-6 Pulver, Clariant GmbH) wird der Löserückstand bestimmt. Die Messwerte sind in Tabelle 1 zusammengefasst. Die Röntgenpulverdiffraktometrie ergibt die Anteile der polymorphen Disilicat-Phasen: Alpha-Disilicat 9,8 Gew.-%, Beta-Disilicat 1,7 Gew.-% und Delta-Disilicat 88,5 Gew.-%. Vergleicht man die Phasenzusammensetzungen und Löserückstände der Beispiele 13 und 2, so zeigt sich, dass ein höherer delta-Phasen-Gehalt zu einem günstigeren Effekt führt. Der Effekt, den man durch Erhöhen des delta-Phasenanteils erzielt, ist etwa mit dem zu vergleichen, den man durch einfaches Vermischen von kristallinem schichtförmigen Natriumdisilicat-Pulver mit Wasser und Schwefelsäure erzielt (vgl. Beispiele 2 und 3).

### Beispiel 14:

In einem Pflugscharmischer der Firma Lödige wird in zwei Ansätzen kristallines schichtförmiges Natriumdisilicat-Pulver aus Beispiel 13 mit einer Lösung aus 96 %iger Schwefelsäure und Wasser in den in Tabelle 1 angegebenen Mengenverhältnissen zu 9 kg Pulvergemisch vermischt. Die Mischung wird in einem Trockenschrank 1 Stunde bei 85°C wärmebehandelt und danach in einem Rollkompaktor bei einem Pressdruck von 32 kN/cm Walzenbreite verarbeitet. Es werden ca. 4 kg Gutkorn erhalten, wovon der Löserückstand bestimmt wird (siehe Tabelle 1). Der Löserückstand ist günstiger als bei Beispiel 13. Die Röntgenpulverdiffraktometrie zeigt, dass sich die Phasenverteilung des Natriumdisilicates nicht verändert hat: Alpha-Disilicat 10,6 %, Beta-Disilicat 0 %, Delta-Disilicat 89,4 %.

### Beispiel 15 (Vergleich):

Von einer nach EP 0 849 355 hergestellten pulverförmigen Wasch- und Reinigungsmittel-Komponente wird der Löserückstand bestimmt (s.h. Tabelle 1).

### Beispiel 16:

In einem Pflugscharmischer der Firma Lödige wird in zwei Ansätzen kristallines schichtförmiges Natriumdisilicat-Pulver aus Beispiel 13 mit einer Lösung aus Natriumhydrogensulfat und Wasser in den in Tabelle 1 angegebenen Mengenverhältnissen zu 9 kg Pulvergemisch vermischt. Die Mischung wird in einem Trockenschrank 1 Stunde bei 80°C wärmebehandelt und danach in einem Rollkompaktor bei einem Pressdruck von 50 kN/cm Walzenbreite verarbeitet. Es werden ca. 4 kg Gutkorn erhalten wovon der Löserückstand bestimmt wird (siehe Tabelle 1). Das Löserückstandsverhalten ist wesentlich besser als bei Vergleichsbeispiel 13.

### Beispiele 17 bis 21 und 24 bis 27:

Entsprechend der allgemeinen Vorschrift "Herstellung der Testwaschmittel" werden Test-Waschmittel mit den in Tabelle 2 angegebenen Zusammensetzungen hergestellt.

### Beispiel 22:

Im Pflugscharmischer der Fa. Lödige wird eine Wasserenthärter-Formulierung entsprechend Tabelle 2 hergestellt, wobei die festen Komponenten 15 Minuten bei 300 U/min gemischt werden. Das Alkylethoxylat wird geschmolzen und unter Mischen aufgesprüht.

### Beispiel 23:

Nach der allgemeinen Vorschrift "Herstellung der Testwaschmittel" und "Tablettierung von Waschmitteln" werden Waschmittel-Tabletten mit Zusammensetzungen entsprechend Tabelle 2 hergestellt.

### Beispiel 28:

Im Pflugscharmischer der Fa. Lödige wird eine Fleckensalz-Formulierung entsprechend Tabelle 2 hergestellt, wobei die festen Komponenten 15 Minuten bei 300 U/min gemischt werden. Das Alkansulfonat wird geschmolzen und unter Mischen aufgesprüht.

### Beispiele 29 bis 30:

Nach der allgemeinen Vorschrift "Herstellung der Maschinengeschirreiniger" werden Maschinengeschirreiniger mit den Zusammensetzungen entsprechend Tabelle 3 hergestellt.

### Beispiel 31:

Ein Maschinengeschirreinigergel mit der in Tabelle 4 angegebenen Zusammensetzung wird so hergestellt, dass man in einem Dispergator (Ultraturrax, Fa. Hanke und Kunkel) Wasserglas, Phosphat, Soda, Natriumhydroxid, Phosphonat, Polymer, Alkansulfonat, Phosphorsäureester miteinander vermischt. Die erfindungsgemäße Builder-Zusammensetzung gemäß Beispiel 6 und Natriumhypochlorit werden zum Schluss untergemischt.

### Verwendete Chemikalien:

| | |
|---|---|
| AE 1 | ®Genapol 3070, Fa. Clariant GmbH |
| AE 2 | ®Genapol 2822, Fa. Clariant GmbH |
| Alkansulfonat | ®Hostapur SAS 60, Fa. Clariant GmbH |
| Alkylbenzolsulfonat | ®Marlon ARL, Fa. Hüls |
| Antischaum | ®11 Plv ASP3, Fa. Wacker |
| Zitronensäure | Fa. Jungbunzlauer |
| CMC | ®Tylose 2000, Fa. Clariant GmbH |
| Enzym 1 | ®Termamyl 60T, Fa. Solvay Enzymes |
| Enzym 2 | ®Termamyl 120T, Fa. Solvay Enzymes |
| Enzym 3 | ®Savinase 6.0 TW, Fa. Solvay Enzymes |
| Natriumacetat th | Fa. Merck KGaA |
| Natriumbicarbonat | Fa. Solvay |
| Natriumchlorid | Fa. Merck KGaA |
| Natriumcitrat th | Fa. Jungbunzlauer |
| Natriumhydroxid | Microprills 100 %, Fa. Riedel-de Haen |
| Natriumhypochlorit | Fa. Celanese GmbH |
| Natriummetasilicat ph | Fa. vanBaerle |
| Natriumperborat mh | Fa. Degussa |
| Natriumperborat th | Fa. Degussa |
| Natriumpercarbonat | ®Oxyper C, Fa. Solvay Interox |
| Natriumphosphat 1 | Natriumtripolyphosphat, Fa. Thermphos Intl. |
| Natriumphosphat 2 | ®Makrophos 1018, Fa. BK Giulini |
| Natriumphosphat 3 | ®Thermphos NW grob, Fa. Thermphos Intl. |
| Natriumsulfat | Fa. Solvay |
| | 45,5 % Aktivsubstanz, Modul 2,0, Fa. Clariant |
| Natriumwasserglas | France SA |
| Opt. Aufheller | ®Tinopal CBS-X, Fa. Ciba |
| Parfüm | Zitronenparfüm 78122D, Fa Orissa |
| Phosphonat 1 | ®Dequest 2041, Fa. Monsanto |
| Phosphonat 2 | ®Dequest 200, Fa. Monsanto |
| Polycarboxylat 1 | ®Sokalan CP5 Pulver, Fa. BASF |
| Polycarboxylat 2 | ®Sokalan CP45, Fa. BASF |
| Polycarboxylat 3 | ®Sokalan CP5 flüssig, Fa. BASF |
| Polyvinylpyrrolidon | ®Sokalan HP50, Fa. BASF |
| Seife | ®Liga Grundseife HM11E |
| Soda | Schwersoda, Fa. Matthes&Weber |
| Soil release polymer | ®SRC 1, Fa. Clariant GmbH |
| TAED 1 | ®Peractive AN, Fa. Clariant GmbH |
| TAED 2 | ®Peractive AC White, Fa. Clariant GmbH |
| Zeolith A | ®Wessalith P, Fa. Degussa |

**Tabelle 3**

| Beispiele | | 29 | 30 |
|---|---|---|---|
| Schichtsilicat aus Bsp. 6 | (Gew.-%) | 5 | - |
| Schichtsilicat aus Bsp. 14 | (Gew.-%) | - | 5,2 |
| Schichtsilicat aus Bsp. 16 | (Gew.-%) | - | - |
| Phosphat 2 | (Gew.-%) | - | 47 |
| Natriummetasilicat ph | (Gew.-%) | - | - |
| Soda | (Gew.-%) | 32,7 | 27,5 |
| Natriumhydroxid | (Gew.-%) | - | - |
| Natriumcitrat th | (Gew.-%) | 35,0 | - |
| Natriumpercarbonat | (Gew.-%) | 10 | - |
| Natriumperborat mh | (Gew.-%) | - | 10 |
| NaDCC | (Gew.-%) | - | - |
| Polycarboxylat 2 | (Gew.-%) | 7,5 | 3,5 |
| TAED 2 | (Gew.-%) | 5 | 2 |
| Enzym 2 | (Gew.-%) | 1,5 | 1,5 |
| Enzym 3 | (Gew.-%) | 1,5 | 1,5 |
| AE 2 | (Gew.-%) | 1,5 | 1,5 |
| Parfüm | (Gew.-%) | 0,3 | 0,3 |
| Dosierung | - | 20 g | 20g |

**Tabelle 4**

| Beispiel | | 31 |
|---|---|---|
| Phosphat 3 | (Gew.-%) | 25 |
| Schichtsilicat aus Bsp. 6 | (Gew.-%) | 5 |
| Soda | (Gew.-%) | 1 |
| Natriumhydroxid | (Gew.-%) | 1 |
| Phosphonat 2 | (Gew.-%) | 0,5 |
| Polycarboxylat 3 | (Gew.-%) | 2 |
| Alkansulfonat | (Gew.-%) | 1.5 |
| Wasserglas | (Gew.-%) | 35 |
| Natriumhypochlorit | (Gew.-%) | 9 |
| Wasser | (Gew.-%) | 20 |
| Dosierung | (g) | 40 |

## Patentansprüche

1. Builder-Zusammensetzung, erhältlich durch miteinander in Kontakt bringen von
a) kristallinem schichtförmigem Natriumsilikat der Formel NaMSiₓO₂ₓ₊₁·yH₂O, wobei M Natrium oder Wasserstoff, x eine Zahl von 1,9 bis 4 und y eine Zahl von 0 bis 20 bedeuten,
b) Wasser und
c) Natriumhydrogensulfat oder Schwefelsäure als saure ^{H+}-abgebende Komponente, wobei das
d) molare Verhältnis vom kristallinen schichtförmigen Natriumsilikat a) zur Gesamtmenge der abgebbaren H⁺ der sauren Komponente c) 4 :1 bis 1000 : 1 beträgt, das
e) molare Verhältnis vom Wasser b) zur Gesamtmenge der abgebbaren H⁺ der sauren Komponente c) 3 : 1 bis 1000 :1 beträgt und
f) das so behandelte Natriumsilikat einer Wärmehandlung bei 30 bis 400°C während einer Zeit von 0,5 bis 1000 min unterwirft. und
g) das so enhaltene Natriumsilikat kompaktiert und mahlt,
wobei die Kompaktierung und Mahlung entweden von oder nach der Wärmebelandlung durchgeführt wird.

2. Builder-Zusammensetzung nach Anspruch 1, **dadurch gekennzeichnet, dass** das kristalline schichtförmige Natriumsilikat a) 0 bis 40 Gew.- % alpha-Natriumdisilicat, 0 bis 40 Gew.-% beta- Natriumdisilicat, 40 bis 100 Gew.-% delta-Natriumdisilicat und 0 bis 40 Gew.-% amorphe Anteile enthält.

3. Builder-Zusammensetzung nach Anspruch 2, **dadurch gekennzeichnet, dass** das kristalline schichtförmige Natriumsilikat a) 80 bis 100 Gew.-% delta-Natriumdisilicat enthält.

4. Builder-Zusammensetzung nach mindestens einem der Ansprüche 1 bis 3, **dadurch gekennzeichnet, dass** das kristalline schichtförmige Natriumsilikat a) zusätzliche kationische und/oder anionische Bestandteile enthält.

5. Builder-Zusammensetzung nach mindestens einem der Ansprüche 1 bis 4, **dadurch gekennzeichnet, dass** das kristalline schichtförmige Natriumsilikat a) als Pulver mit einer mittleren Teilchengröße von 0,1 bis 4000 µm eingesetzt wird.

6. Builder-Zusammensetzung nach einem der Ansprüche 1-5 , **dadurch gekennzeichnet, dass** nach dem in Kontakt bringen der Komponenten a), b) und c) zuerst wärmebehandelt, dann kompaktiert, dann gemahlen und anschließend gegebenenfalls kornfraktioniert wird.

7. Builder-Zusammensetzung nach einen den Ansprüche 1-5, **dadurch gekennzeichnet, dass** nach dem in Kontakt bringen der Komponenten a), b) und c) zuerst kompaktiert, dann gemahlen, dann gegebenenfalls kornfraktioniert und anschließend wärmebehandelt wird.

8. Builder-Zusammensetzung nach mindestens einem der Ansprüche 1 - 7, **dadurch gekennzeichnet, dass** es sich bei der Kompaktierung um eine Rollkompaktierung handelt.

9. Builder-Zusammensetzung nach mindestens einem der Ansprüche 1-8, **dadurch gekennzeichnet, dass** bei der Kompaktierung bis zu 10 Gew.-% Kompaktierhilfsmittel, bevorzugt Wasser, Wasserglas, Polyethylenglykol, nichtionische Tenside, anionische Tenside, Polycarboxylatcopolymere, modifizierte und/oder unmodifizierte Cellulosen, Bentonite, Hectorite und/oder Saponite, eingesetzt werden.

10. Builder-Zusammensetzung nach mindestens einem der Ansprüche 1 bis 9, **dadurch gekennzeichnet, dass** es sich dabei um ein Granulat mit einer mittleren Teilchengröße von 200 bis 2000 µm handelt.

11. Builder-Zusammensetzung nach mindestens einem der Ansprüche 1 bis 10, **dadurch gekennzeichnet, dass** es sich dabei um ein gemahlenes Granulat mit einer mittleren Teilchengröße von 0,1 bis 300 µm handelt.

12. Builder-Zusammensetzung nach mindestens einem der Ansprüche 1 bis 11, **dadurch gekennzeichnet, dass** der Löserückstand einer 0,25 %igen wässrigen Lösung, bei 20°C und nach 20 Minuten Rühren, kleiner oder gleich 50 %, ist.

13. Wasch- oder Reinigungsmittel, enthaltend mindestens eine Builder-Zusammensetzung nach mindestens einem der Ansprüche 1 bis 12.

14. Reinigungsmittel nach Anspruch 13, **dadurch gekennzeichnet, dass** es sich dabei um einen Maschinengeschirreiniger oder ein Maschinengeschirrspülmittel handelt.

15. Wasch- oder Reinigungsmittel nach Anspruch 13 und/oder 14, **dadurch gekennzeichnet, dass** es
a) 0,5 bis 98 Gew.-% der Builder-Zusammensetzung
b) optional 0,5 bis 80 Gew.-% Cobuilder
c) optional 1 bis 50 Gew.-% grenzflächenaktive Substanzen
d) optional 0,5 bis 80 Gew.-% pH-Regulatoren
e) optional 1 bis 70 Gew.-% Bleichmittel
f) ad 100 Gew.-% weitere übliche Inhaltsstoffe enthält.

16. Komponente eines Waschmittel-Baukastensystems, **dadurch gekennzeichnet, dass** sie 60 bis 100 Gew.-% einer Builder-Zusammensetzung nach mindestens einem der Ansprüche 1 bis 12 enthält.

17. Wasserenthärter, enthaltend mindestens eine Builder-Zusammensetzung nach mindestens einem der Ansprüche 1 bis 12.

18. Wasserenthärter nach Anspruch 17, **dadurch gekennzeichnet, dass** er
a) 0,5 bis 99 Gew.-% der Builder-Zusammensetzung
b) optional 0,5 bis 80 Gew.-% Cobuilder
c) optional 0 bis 10 Gew.-% grenzflächenaktive Substanzen und
d) optional 0,5 bis 80 Gew.-% pH-Regulatoren enthält.

19. Wasch- und Reinigungsmittel, Wasserenthärter oder Komponente eines Waschmittel-Baukastensystems, **dadurch gekennzeichnet, dass** es mindestens eine Builder-Zusammensetzung nach mindestens einem der Ansprüche 1 bis 12 in Form eines Compounds der Zusammensetzung
a) 70 bis 99,5 Gew.-% der Builder-Zusammensetzung und
b) 0,5 bis 30 Gew.-% anionische, kationische, nichtionische und/oder zwitterionische Tenside enthält.

20. Wasch- und Reinigungsmittel, Wasserenthärter oder Komponente eines Waschmittel-Baukastensystems, **dadurch gekennzeichnet, dass** es mindestens eine Builder-Zusammensetzung nach mindestens einem der Ansprüche 1 bis 12 in Form eines Compounds der Zusammensetzung
a) 50 bis 99 Gew.-% der Builder-Zusammensetzung,
b) 0,01 bis 10 Gew.-% Farbstoff und
c) ad 100 Gew.-% weitere übliche Inhaltsstoffe enthält.

21. Mittel oder Komponente nach mindestes einem der Ansprüche 22 bis 29, **dadurch gekennzeichnet, dass** es in Tablettenform vorliegt.

## Claims

1. A builder composition obtainable by bringing into contact with one another
a) crystalline sheetlike sodium silicate of the formula NaMSiₓO₂ₓ₊₁·yH₂O, where M is sodium or hydrogen, x is a number from 1.9 to 4 and y is a number from 0 to 20,
b) water and
c) sodium hydrogensulfate or sulfuric acid as acidic, H⁺-releasing component, where the
d) molar ratio of the crystalline sheetlike sodium silicate a) to the total amount of the releasable H⁺ of the acid component c) is 4 : 1 to 1 000 : 1, the
e) molar ratio of the water b) to the total amount of the releasable H⁺ of the acidic component c) is 3 : 1 to 1 000 : 1 and
f) subjecting the sodium silicate treated in this way to a heat treatment at 30 to 400°C over a period of from 0.5 to 1000 min and
g) Compacting and grinding the sodium silicate obtained in this way, the compaction and grinding being carried out either before or after the heat treatment.

2. The builder composition as claimed in claim 1, wherein the crystalline sheetlike sodium silicate a) comprises 0 to 40% by weight of alpha-sodium disilicate, 0 to 40% by weight of beta-sodium disilicate, 40 to 100% by weight of delta-sodium disilicate and 0 to 40% by weight of amorphous fractions.

3. The builder composition as claimed in claim 2, wherein the crystalline sheetlike sodium silicate a) comprises 80 to 100% by weight of delta-sodium disilicate.

4. A builder composition as claimed in at least one of claims 1 to 3, wherein the crystalline sheetlike sodium silicate a) comprises additional cationic and/or anionic constituents.

5. The builder composition as claimed in at least one of claims 1 to 4, wherein the crystalline sheetlike sodium silicate a) is used as a powder having an average particle size of from 0.1 to 4 000 µm.

6. The builder composition as claimed in one of claims 1 - 5, wherein, after the components a), b) and c) have been brought into contact, the mixture is firstly heat-treated, then compacted, then ground and is then optionally fractionated according to size.

7. The builder composition as claimed in one of claims 1-5, wherein, after the components a), b) and c) have been brought into contact, the mixture is first compacted, then ground, then optionally fractionated according to size and is then heat-treated.

8. The builder composition as claimed in at least one of claims 1-7, wherein the compaction is roll compaction.

9. The builder composition as claimed in at least one of claims 1 to 8, wherein, during the compaction, up to 10% by weight of compacting auxiliaries, preferably water, water glass, polyethylene glycol, nonionic surfactants, anionic surfactants, polycarboxylate copolymers, modified, and/or unmodified celluloses, bentonite, hectonites and/or saponites.

10. The builder composition as claimed in at least one of claims 1 to 9, which is granules having an average particle size of from 200 to 2 000 µm.

11. The builder composition as claimed in at least one of claims 1 to 10, which is ground granules having an average particle size of from 0.1 to 300 µm.

12. The builder composition as claimed in at least one of claims 1 to 11, wherein the dissolution residue of a 0.25% strength aqueous solution at 20°C and after stirring for 20 minutes is less than or equal to 50%.

13. A laundry detergent or cleaner comprising at least one builder composition as claimed in at least one of claims 1 to 12.

14. The cleaner as claimed in claim 13, which is a machine dishwashing detergent.

15. The laundry detergent or cleaner as claimed in claim 13 and/or 14,which comprises:
a) 0.5 to 98% by weight of the builder composition
b) optionally 0.5 to 80% by weight of cobuilders
c) optionally 1 to 50% by weight of interface-active substances
d) optionally 0.5 to 80% by weight of pH regulators
e) optionally 1 to 70% by weight of bleaches
f) ad 100% by weight of further customary ingredients.

16. A component of a laundry detergent modular system which comprises 60 to 100% by weight of a builder composition as claimed in at least one of claims 1 to 12.

17. A water softener comprising at least one builder composition as claimed in at least one of claims 1 to 12.

18. The water softener as claimed in claim 17, which comprises
a) 0.5 to 99% by weight of the builder composition
b) optionally 0.5 to 80% by weight of cobuilders
c) optionally 0 to 10% by weight of interface-active substances and
d) optionally 0.5 to 80% by weight of pH regulators.

19. A laundry detergent or cleaner, water softener or component of a laundry detergent modular system which comprises at least one builder composition as claimed in at least one of claims 1 to 12 in the form of a compound of composition
a) 70 to 99.5% by weight of the builder composition and
b) 0.5 to 30% by weight of anionic, cationic, nonionic and/or zwitterionic surfactant.

20. A laundry detergent or cleaner, water softener or component of a laundry detergent modular system, which comprises at least one builder composition as claimed in at least one of claims 1 to 12 in the form of a compound of composition
a) 50 to 99% by weight of the builder composition.
b) 0.01 to 10% by weight of dye and
c) ad 100% by weight of further customary ingredients.

21. The composition or component as claimed in at least one of claims 13 to 20, which is in tablet form.

## Revendications

1. Composition d'adjuvant pouvant être obtenue en mettant en contact les uns avec les autres
a) du phyllosilicate de sodium cristallin de formule NaMSiₓO₂ₓ₊₁*yH₂O, où M représente un atome de sodium ou d'hydrogène, x représente un nombre de 1,9 à 4 et y représente un nombre de 0 à 20
b) de l'eau et ..
c) de l'hydrogénosulfate de sodium ou de l'acide sulfurique en tant que composant acide libérant des ions H⁺,
dans laquelle
d) le rapport molaire du phyllosilicate de sodium cristallin a) à la quantité totale des ions H⁺ libérables du composant acide c) est de 4:1 à 1000:1,
e) le rapport molaire de l' eau b) à la quantité totale des ions H⁺ libérables du composant acide est de 3:1 à 1000:1 et
f) en soumettant le silicate de sodium ainsi traité à un traitement thermique à une température de 30°C à 400°C pendant une durée de 0,5 à 1000 min., et
g) en compactant et en broyant le silicate de sodium ainsi obtenu, le compactage et le broyage étant réalisés avant ou après le traitement thermique.

2. Composition d'adjuvant selon la revendication 1, dans laquelle le phyllosilicate de sodium cristallin a) comprend 0% à 40% de disilicate de sodium alpha, 0% à 40% en poids de disilicate de sodium bêta, 40% à 100% en poids de disilicate de sodium delta et 0% à 40% en poids de fractions amorphes.

3. Composition d'adjuvant selon la revendication 2, dans laquelle le phyllosilicate de sodium cristallin a) comprend 80% à 100% en poids de disilicate de sodium delta.

4. Composition d'adjuvant selon au moins l'une des revendications 1 à 3, dans laquelle le phyllosilicate de sodium cristallin a) comprend des composants cationiques et/ou anioniques supplémentaires.

5. Composition d'adjuvant selon au moins l'une des revendications 1 à 4, dans laquelle le phyllosilicate de sodium cristallin a) est utilisé sous la forme d'une poudre ayant une taille moyenne des particules de 0,1 à 4000 µm.

6. Composition d'adjuvant selon l'une quelconque des revendications 1 à 5, dans laquelle, après la mise en contact des composants a), b) et c), le mélange est d'abord soumis à un traitement thermique puis compacté, puis broyé, et il est ensuite éventuellement fractionné selon la taille.

7. Composition d'adjuvant selon l'une quelconque des revendications 1 à 5, dans laquelle, après la mise en contact des composants a), b) et c), le mélange est d'abord compacté, puis broyé, puis éventuellement fractionné selon la taille, et il est ensuite soumis à un traitement thermique.

8. Composition d'adjuvant selon au moins l'une des revendications 1 à 7, dans laquelle le compactage est un compactage au rouleau.

9. Composition d'adjuvant selon au moins l'une des revendications 1 à 8, dans laquelle, pendant le compactage, jusqu'à 10% en poids d'adjuvants de compactage, de préférence de l'eau, du verre soluble, du polyéthylèneglycol, des tensio-actifs non ioniques, des tensio-actifs anioniques, des copolymères de polycarboxylate, des celluloses modifiées et/ou non modifiées, des bentonites, des hectorites et/ou des saponites sont présents.

10. Composition d'adjuvant selon au moins l'une des revendications 1 à 9, qui est sous forme de granulés ayant une taille moyenne des particules de 200 à 2000 µm.

11. Composition d'adjuvant selon au moins l'une des revendications 1 à 10, qui est sous forme de granulés broyés ayant une taille moyenne des particules de 0,1 à 300 µm.

12. Composition d'adjuvant selon au moins l'une des revendications 1 à 11, dans laquelle le résidu de dissolution d'une solution aqueuse à 0,25%, à 20°C et après une agitation de 20 minutes, est inférieur ou égal à 50%.

13. Produit de lavage ou de nettoyage, comprenant au moins une composition d'adjuvant selon au moins l'une des revendications 1 à 12.

14. Produit de nettoyage selon la revendication 13, qui est un produit pour lave-vaisselle.

15. Produit de lavage ou de nettoyage selon la revendication 13 et/ou 14, qui comprend .
a) 0,5% à 98% en poids de la composition d'adjuvant,
b) éventuellement 0,5% à 80% en poids de co-adjuvants,
c) éventuellement 1% à 50% en poids de tensio-actifs,
d) éventuellement 0,5% à 80% en poids de régulateurs de pH,
e) éventuellement 1% à 70% en poids d'agents de blanchiment,
f) le complément jusqu'à 100% en poids d'autres ingrédients classiques.

16. Composant d'un système de détergent modulaire qui comprend 60% à 100% en poids d'une composition d'adjuvant selon au moins l'une des revendications 1 à 12.

17. Adoucisseur d'eau comprenant au moins une composition d'adjuvant selon au moins l'une des revendications 1 à 12.

18. Adoucisseur d'eau selon la revendication 17, qui comprend
a) 0,5% à 99% en poids de la composition d'adjuvant,
b) éventuellement 0,5% à 80% en poids de co-adjuvants,
c) éventuellement 0% à 10% en poids de tensio-actifs et
d) éventuellement 0,5% à 80% en poids de régulateurs de pH.

19. Produit de lavage ou de nettoyage, adoucisseur d'eau ou composant d'un système de détergent modulaire, qui comprend au moins une composition d'adjuvant selon au moins l'une des revendications 1 à 12, sous la forme d'un mélange composé de
a) 70% à 99,5% en poids de la composition d'adjuvant et
b) 0,5% à 30% en poids d'un tensio-actif anionique, cationique, non ionique et/ou zwitterionique.

20. Produit de lavage ou de nettoyage, adoucisseur d'eau ou composant d'un système de détergent modulaire, qui comprend au moins une composition d'adjuvant selon au moins l'une des revendications 1 à 12, sous la forme d'un mélange composé de
a) 50% à 99% en poids de la composition d'adjuvant et
b) 0,01% à 10% en poids de colorant et
c) le complément jusqu'à 100% en poids d'autres ingrédients classiques.

21. Composition ou composant selon au moins l'une des revendications 13 à 20, qui est sous forme de comprimés.
